# EUROPÄISCHE PATENTSCHRIFT

(11) **EP 2 981 400 B1**
(45) Veröffentlichungstag und Bekanntmachung des Hinweises auf die Patenterteilung: **07.06.2017**
(21) Anmeldenummer: 14717710.9
(22) Anmeldetag: 04.04.2014
(51) Int. Cl.: B27N 3/18

(54) **FLÜSSIGKEITSAUFTRAGSANLAGE UND VERFAHREN ZUM AUFTRAGE VON FLÜSSIGKEIT.**
LIQUID APPLICATION SYSTEM AND PROCESS
INSTALLATION ET PROCÉDÉ D'APPLICATION DE LIQUIDE

(30) Priorität: 04.04.2013 DE 102013205974
(43) Veröffentlichungstag der Anmeldung: 10.02.2016
(73) Patentinhaber: Brav-O-Tech GmbH, 47179 Duisburg (DE)
(72) Erfinder: GEHRER, Udo, 52146 Würselen (DE); HICKER, Johannes, 47179 Duisburg (DE); HICKER, Roland, 44789 Bochum (DE)
(74) Vertreter: dompatent von Kreisler Selting Werner - Partnerschaft von Patent- und Rechtsanwälten mbB
(86) Internationale Anmeldenummer: PCT/EP2014/056792
(87) Internationale Veröffentlichungsnummer: WO 2014/161981

(56) Entgegenhaltungen:
- EP-A1- 2 036 689
- WO-A1-2012/000901
- DE-A1-102010 049 777
- DE-U1-202005 009 342
- US-B1- 6 599 456

## Beschreibung

Die vorliegende Erfindung betrifft eine Flüssigkeitsauftragsanlage zum Auftragen von Flüssigkeit auf einen auf eine Fördervorrichtung transportierten Materialkuchen. Derartige Flüssigkeitsauftragsanlagen finden beispielsweise als Befeuchtungsanlagen, vorzugsweise für kontinuierlich arbeitende Pressen, insbesondere zur Herstellung von Werkstoffplatten, Anwendung.

Die Erfindung betrifft ferner ein Verfahren zum Auftragen von Flüssigkeit auf einen Materialkuchen.

Bei Pressen zur Herstellung von Werkstoffplatten ist es bekannt, den Materialkuchen bei oder unmittelbar vor dem Pressen zu befeuchten, um mit Hilfe eines Dampfstoßes das Material zu durchdringen und somit Wärme ins Innere des Materialkuchens zu transportieren, um ein Abbinden des Bindemittels im Inneren des Materialkuchens zu beschleunigen.

Aus EP 1 508 414 A2 ist es bekannt, den Materialkuchen einseitig mit Wasserdampf in der Presse zu bedampfen, wobei versucht wird, möglichst nur geringe Dampfmengen einzubringen, um ein Auswaschen des Bindemittels zu verhindern und einen möglichst kurzen Pressvorgang zu ermöglichen.

Aus der DE 10 2006 058 612 A1 ist es bekannt, den Materialkuchen vor dem Verpressen mit Hilfe von Dampf zu befeuchten.

Eine derartige Befeuchtung hat den Nachteil, dass eine Dosierung des Befeuchtungsmittels aufgrund der Beaufschlagung des Befeuchtungsmittels im dampfförmigen Zustand nur sehr ungenau möglich ist.

Darüber hinaus ist eine Beaufschlagung mit Dampf grundsätzlich mit relativ hohen Verlusten des Befeuchtungsmittels verbunden. Die Bedampfung führt ferner zu Kondensatbildung an den Maschinenteilen, wobei das kondensierte Befeuchtungsmittel dann auf den Materialkuchen tropfen kann. Dies kann die gepresste Platte optisch beeinflussen oder zu verfahrenstechnischen Nachteilen führen.

Aus der DE 10 2010 049 777 A1 der Anmelderin, die den Oberbegriff der Ansprüche 1 und 13 offenbart, ist ferner eine Befeuchtungsanlage bekannt, bei der mittels Auftragswalzen ein Befeuchtungsmittel auf den Materialkuchen aufgetragen wird.

Das Auftragen des flüssigen Befeuchtungsmittels mittels einer Auftragswalze ist jedoch insbesondere beim Auftragen von der Unterseite des Materialkuchens mit einem großen vorrichtungstechnischen Aufwand verbunden.

Es ist daher die Aufgabe der vorliegenden Erfindung, eine Flüssigkeitsauftragsanlage der eingangs genannten Art zu schaffen, bei der mit geringem vorrichtungstechnischen Aufwand eine Flüssigkeit auf einen Materialkuchen aufgetragen werden kann.

Ferner soll eine sehr genaue Dosierung der Flüssigkeit ermöglicht und ein möglichst geringer Verlust von Flüssigkeit gewährleistet werden. Eine weitere Aufgabe der vorliegenden Erfindung ist ein Verfahren zu schaffen, das einen entsprechenden Auftrag der Flüssigkeit ermöglicht.

Die Erfindung ist definiert durch die Merkmale der Ansprüche 1 und 13.

Die Flüssigkeitsauftragsanlage zum Auftragen von Flüssigkeit auf einen auf einer Fördervorrichtung transportierten Materialkuchen weist eine erste Flüssigkeitsauftragsvorrichtung auf. Die Fördervorrichtung weist einen porösen Abschnitt auf, auf dem der Materialkuchen aufliegt oder an dem der Materialkuchen anliegt und der für eine zu applizierende Flüssigkeit permeabel ist.

Die Flüssigkeitsauftragsvorrichtung umfasst ferner eine Applikationsvorrichtung, über die die zu applizierende Flüssigkeit im flüssigen Zustand auf die von dem Materialkuchen abgewandte Seite des porösen Abschnitts der Fördervorrichtung applizierbar, vorzugsweise sprühbar, ist. Die Flüssigkeitsauftragsvorrichtung weist ferner eine Überdruckkammer auf, in der ein erster Überdruck gegenüber der Umgebung herrscht, wobei der poröse Abschnitt der Fördervorrichtung an der Überdruckkammer vorbeigeführt wird und die applizierte Flüssigkeit über den ersten Überdruck durch den porösen Abschnitt der Fördervorrichtung transportierbar ist oder durch den ersten Überdruck an dem porösen Abschnitt gehalten wird. Bei der Flüssigkeitsauftragsanlage ist somit vorgesehen, dass die Flüssigkeit zunächst auf den porösen Abschnitt der Fördervorrichtung aufgetragen wird und mittels des Überdrucks durch die in dem porösen Abschnitt gebildeten Poren hindurchgedrückt wird und somit zu dem Materialkuchen gelangt oder ein Abtropfen der Flüssigkeit verhindert wird. Auf diese Weise ist ein Auftragen der Flüssigkeit im flüssigen Zustand auf vorteilhafte Weise möglich. Insbesondere wird ermöglicht, dass die Flüssigkeit auch entgegen der Schwerkraft auf die Unterseite des Materialkuchens aufgetragen wird, wobei der Materialkuchen aufgrund der Fördervorrichtung in vorteilhafter Weise transportiert werden kann.

Der in der Überdruckkammer herrschende erste Überdruck erzeugt einen Luftstrom, der auf die Flüssigkeit wirkt bzw. dieses mitreißt und somit durch den porösen Abschnitt der Fördervorrichtung transportiert. Der Überdruck kann aber auch derart bemessen sein, dass die Flüssigkeit zunächst nur in dem porösen Abschnitt der Fördervorrichtung gehalten wird und in einem nachfolgenden Prozessschritt durch diesen transportiert wird.

Der erste Überdruck ist dabei derart gewählt, dass die auf die Flüssigkeit einwirkende Schwerkraft, ein in den Poren des porösen Abschnitts herrschender kapillarer Widerstand sowie ein Strömungswiderstand überwunden wird, so dass die Flüssigkeit durch die Poren des porösen Abschnitts transportierbar ist und auf die der Fördervorrichtung zugewandten Seite des Materialkuchens gelangt. Darüber hinaus wird der vorrichtungstechnische Aufwand der erfindungsgemäßen Flüssigkeitsauftragsanlage gering gehalten.

Die erfindungsgemäße Flüssigkeitsauftragsvorrichtung ermöglicht in besonders vorteilhafter Weise das Auftragen der Flüssigkeit. Darüber hinaus lässt sich mittels der Applikationsvorrichtung die Flüssigkeit in vorteilhafter Weise dosieren.

Als Flüssigkeit kann beispielsweise ein Befeuchtungsmittel zum Befeuchten des Materialkuchens oder auch ein Öl vorgesehen sein. Ferner kann die Flüssigkeit eine gegenüber dem Materialkuchen geringere Temperatur aufweisen, wodurch der Materialkuchen gekühlt wird. Dadurch kann beispielsweise einem vorzeitigen Abbinden eines in dem Materialkuchen enthaltenen Bindemittels entgegengewirkt werden.

Vorzugsweise ist vorgesehen, dass die Applikationsvorrichtung in der Überdruckkammer angeordnet ist. Dadurch kann die Flüssigkeitsauftragsvorrichtung sehr kompakt gehalten werden und darüber hinaus wird erreicht, dass die auf den porösen Abschnitt der Fördervorrichtung applizierte Flüssigkeit direkt dem ersten Überdruck, der in der Überdruckkammer herrscht, ausgesetzt wird. Dadurch wird verhindert, dass beim Weitertransport die Flüssigkeit von dem porösen Abschnitt abgestreift wird oder abtropfen kann.

Die Überdruckkammer kann eine zu dem porösen Abschnitt gerichtete Öffnung aufweisen, wobei der poröse Abschnitt der Fördervorrichtung dichtend um die Öffnung anliegt. Dadurch wird erreicht, dass der in der Überdruckkammer herrschende erste Überdruck ausschließlich auf den porösen Abschnitt der Fördervorrichtung einwirkt und ein durch den ersten Überdruck entstehender Luftstrom nicht seitlich entweichen kann. Der Überdruck kann somit nahezu ausschließlich für den Transport der Flüssigkeit durch den porösen Abschnitt genutzt werden.

In einem Ausführungsbeispiel der Erfindung ist vorgesehen, dass die Flüssigkeitsauftragsvorrichtung eine Hochdruckkammer mit einem zweiten Überdruck gegenüber der Umgebung aufweist, wobei die Hochdruckkammer in Förderrichtung des Materialkuchens hinter der Überdruckkammer angeordnet ist. Mittels der Hochdruckkammer mit einem zweiten Überdruck, der vorzugsweise höher ist als der erste Überdruck, wird erreicht, dass eventuell an dem porösen Abschnitt der Fördervorrichtung anhaftende Flüssigkeit durch die Poren des porösen Abschnitts zum Materialkuchen hin gedrückt bzw. durch den aufgrund des zweiten Überdrucks entstehenden Luftstrom geblasen wird. Darüber hinaus kann der zweite Überdruck dazu genutzt werden, die im Randbereich des Materialkuchens befindliche Flüssigkeit tiefer in den Materialkuchen hineinzudrücken. Dadurch wird erreicht, dass im Randbereich des Materialkuchens eine größere Menge an Flüssigkeit aufgenommen werden kann. Durch den zweiten Überdruck in der Hochdruckkammer kann darüber hinaus erreicht werden, dass an der dem Materialkuchen zugewandten Seite des porösen Abschnittes der Fördervorrichtung befindliche Flüssigkeit durch den Überdruck beschleunigt wird und somit eine eventuell zwischen dem Materialkuchen und dem porösen Abschnitt der Fördervorrichtung befindliche Lücke überwunden werden kann, wodurch erreicht wird, dass die Flüssigkeit in ausreichend großer Menge und sehr gleichmäßig an alle Bereiche der Oberfläche des Materialkuchens gelangt.

Dabei kann vorgesehen sein, dass die Hochdruckkammer eine Abdeckung mit mehreren Öffnungen besitzt, wobei der poröse Abschnitt der Fördervorrichtung dichtend an der Abdeckung anliegt. Durch das dichtende Anliegen des porösen Abschnitts an der Abdeckung wird verhindert, dass ein durch den Überdruck entstehender Luftstrom seitlich an dem porösen Abschnitt entweichen kann. Darüber hinaus wird durch das Vorsehen der mehreren Öffnungen in der Abdeckung erreicht, dass der Überdruck nur an einigen Stellen auf den porösen Abschnitt oder den Materialkuchen einwirkt, so dass ein durch den zweiten Überdruck bewirktes Abheben des Materialkuchens von der Fördervorrichtung oder des porösen Abschnittes der Fördervorrichtung von der Abdeckung der Hochdruckkammer verhindert wird. Dabei kann vorgesehen sein, dass die Öffnungen über die Abdeckungen in einem vorbestimmten Muster verteilt sind. Beispielsweise können die Öffnungen in einem Zick-Zack-Muster angeordnet sein.

Die erfindungsgemäße Flüssigkeitsauftragsanlage kann eine Reinigungsanlage zur Reinigung der Fördervorrichtung und/oder der Überdruckkammer aufweisen. Durch die Reinigungsanlage wird ermöglicht, dass das Band von Bestandteilen des Materialkuchens oder Resten der Flüssigkeit gereinigt wird, so dass gewährleistet wird, dass die Poren des porösen Abschnittes der Fördervorrichtung ausreichend offen sind.

Die Reinigungsanlage kann beispielsweise Reinigungsdüsen zum Ausblasen von Luft oder einem Reinigungsfluid, insbesondere eine Reinigungsflüssigkeit, aufweisen, über die die Flüssigkeitsreste oder Reste des Materialkuchens aus den Poren des porösen Abschnitts der Fördervorrichtung geblasen bzw. gespült werden können.

In einem besonders bevorzugten Ausführungsbeispiel der Erfindung ist vorgesehen, dass die Fördervorrichtung als poröses Förderband ausgebildet ist, das den porösen Abschnitt bildet. Mit anderen Worten: Die gesamte Fördervorrichtung ist porös ausgebildet. Selbstverständlich ist es auch möglich, dass nur ein Abschnitt der Fördervorrichtung porös abgebildet ist und den porösen Abschnitt bildet. Beispielsweise kann eine einen Teil der Fördervorrichtung bildende Walze mit poröser Oberfläche den porösen Abschnitt bilden. Dabei wäre die Befeuchtungsmittelauftragsvorrichtung innerhalb der Walze angeordnet.

Das poröse Förderband kann eine Textil- oder Gitterstruktur aufweisen.

In einem bevorzugten Ausführungsbeispiel der Erfindung ist vorgesehen, dass der poröse Abschnitt eine Porenweite zwischen 0,02 mm und 2 mm aufweist. Vorzugsweise beträgt die Porenweite zwischen 0,1 und 0,3 mm, besonders bevorzugt 0,2 mm. Eine derartige Porenweite hat sich als besonders vorteilhaft herausgestellt. Insbesondere wird durch eine derartige Porenweite gewährleistet, dass die zu applizierende Flüssigkeit mittels eines Überdrucks in der Überdruckkammer durch die Poren hindurchgedrückt werden kann.

Die Erfindung kann ferner in vorteilhafter Weise vorsehen, dass der poröse Abschnitt eine Oberfläche aufweist, deren durch Material der Fördervorrichtung gebildeten Anteil zwischen 50% und 95% beträgt, vorzugsweise zwischen 60% und 80%. Mit anderen Worten: In dem porösen Abschnitt nehmen die Poren zwischen 5% und 50%, vorzugsweise zwischen 20% und 40% der Oberfläche ein. Eine derartige Ausbildung des porösen Abschnitts hat sich als besonders vorteilhaft erwiesen, wobei in vorteilhafter Weise die Permeabilität des porösen Abschnittes für die zu applizierende Flüssigkeit gewährleistet wird.

In einem Ausführungsbeispiel der Erfindung ist vorgesehen, dass eine Walze, die einen Materialkuchen gegen die Fördervorrichtung presst, der Flüssigkeitsauftragsvorrichtung direkt gegenüberliegt oder in Transportrichtung des Materialkuchens unmittelbar vor der Flüssigkeitsauftragsvorrichtung angeordnet ist. Alternativ kann anstelle der Walze auch ein Pressband vorgesehen sein, das den Materialkuchen gegen die Fördervorrichtung presst. Das Pressband kann ebenfalls der Flüssigkeitsauftragsvorrichtung direkt gegenüberliegend oder unmittelbar vor der Flüssigkeitsauftragsvorrichtung angeordnet sein. Auch ist es möglich, dass das Pressband die Flüssigkeitsauftragsvorrichtung überspannt. Durch das Vorsehen einer Walze oder eines Pressbandes, das den Materialkuchen gegen die Fördervorrichtung presst, wird erreicht, dass der Materialkuchen vor oder während des Auftrags der Flüssigkeit komprimiert wird, wobei sich der Materialkuchen nach der Walze oder dem Pressband entspannt. Dadurch wird ein "Schwammeffekt" erzeugt, so dass an der Oberfläche des Materialkuchens befindliche Flüssigkeit durch die Saugwirkung gehalten wird und in Richtung des Inneren des Materialkuchens transportiert wird.

Das Pressband kann auch Teil einer zweiten Flüssigkeitsauftragsvorrichtung sein, die identisch oder im Wesentlichen gleich zu der ersten Befeuchtungsmittelauftragsvorrichtung ausgebildet ist. Eine derartige Flüssigkeitsauftragsanlage ist insbesondere bei der Herstellung von Spanplatten mit Vorverdichtung vorteilhaft einsetzbar. Das Pressband ist dabei als poröses Band ausgebildet.

Die Erfindung sieht ferner ein Verfahren zum Auftragen von Flüssigkeit auf einen Materialkuchen vor, bei dem folgende Schritte durchgeführt werden:
- Applizieren einer zu applizierenden Flüssigkeit auf einen porösen Abschnitt einer Fördervorrichtung, die einen Materialkuchen befördert;
- Beaufschlagen des porösen Abschnitts mit einem ersten Überdruck, wobei der erste Überdruck die Flüssigkeit durch den porösen Abschnitt transportiert oder an diesem hält.

Dabei kann vorgesehen sein, dass der poröse Abschnitt anschließend mit einem zweiten Überdruck beaufschlagt wird, wobei der zweite Überdruck größer als der erste Überdruck ist.

Es kann vorgesehen sein, dass der erste und/oder der zweite Überdruck regelbar sind.

In einem Ausführungsbeispiel des erfindungsgemäßen Verfahrens ist vorgesehen, dass der erste Überdruck maximal 0,3 bar, vorzugsweise maximal 0,01 bar, und/oder der zweite Überdruck maximal 5 bar beträgt.

Bei der Herstellung von Werkstoffplatten werden Pressen verwendet, die den Materialkuchen stark komprimieren und erhitzen. Bei dem Eintreten des Materialkuchens in die Presse entsteht durch den durch die applizierte Flüssigkeit hervorgerufenen hohen Feuchtigkeitsgehalt an der Oberfläche eine Verdampfung, so dass ein Dampfstoß durch den Materialkuchen erfolgt. Dadurch ist eine besonders gute Wärmedurchdringung des Materialkuchens möglich. Bei der Entstehung des Dampfstoßes können auch freie OH-Gruppen entstehen, die bei der Aktivierung eines Bindemittels von Vorteil sein können. Durch die gute Wärmedurchdringung des Materialkuchens aufgrund des Dampfstoßes wird ferner das Abbinden des Bindemittels, insbesondere im Inneren des Materialkuchens, beschleunigt. Die durch die applizierte Flüssigkeit hervorgerufene Feuchtigkeit an der Oberfläche bewirkt ferner eine verbesserte Oberflächenglätte der fertig gepressten Platte, wodurch das Schleifaufmaß für die Weiterverarbeitung geringer ist. Ferner bewirkt eine verbesserte Oberflächenglätte, dass die Poren an der Oberfläche der Platte geringer sind, so dass eine Sperrwirkung gegenüber später auftretenden Lacken entsteht. Die später aufgetragenen Lacke dringen daher nicht allzu tief in die Platte ein, so dass der Lackverbrauch wesentlich geringer ist. Daher ist eine genaue Dosierung der auf dem Materialkuchen übertragenen Befeuchtungsmittelmenge bei der Herstellung von Werkstoffplatten von besonderer Bedeutung. Durch die erfindungsgemäße Flüssigkeitsauftragsanlage und das erfindungsgemäße Verfahren zum Auftragen von Flüssigkeit auf einen Materialkuchen ist eine genaue Dosierung in besonders vorteilhafter Weise möglich. Die erfindungsgemäße Flüssigkeitsauftragsanlage und das erfindungsgemäße Verfahren ermöglichen insbesondere einen vorteilhaften Auftrag der Flüssigkeit von der Unterseite des Materialkuchens. Daher ist durch die Verwendung der erfindungsgemäßen Flüssigkeitsauftragsanlage und des erfindungsgemäßen Verfahrens in Verbindung mit Pressen zur Herstellung von Werkstoffplatten von besonderem Vorteil, da durch die erfindungsgemäße Flüssigkeitsauftragsanlage und des erfindungsgemäßen Verfahrens Oberflächen von besonderer Güte hergestellt werden können.

Unter "poröser Abschnitt" wird ein Abschnitt verstanden, der Poren aufweist und somit mit kleinen durchgängigen Löchern versehen ist. Die Poren können beispielsweise bei einer Textil- oder Gitterstruktur auch durch die zwischen Fasern gebildeten Löcher ausgebildet sein. Unter dem Begriff "permeabel für die zu applizierende Flüssigkeit" wird verstanden, dass der poröse Abschnitt durch die Porosität für die zu applizierende Flüssigkeit durchlässig ist, das heißt, dass die zu applizierende Flüssigkeit diesen Abschnitt durchdringen kann, insbesondere auch durch einen Einfluss von außen, wie beispielsweise den ersten Überdruck.

Im Folgenden wird unter Bezugnahme auf die nachfolgenden Figuren die Erfindung näher erläutert.

Es zeigen:
- Figur 1: eine schematische Schnittdarstellung einer erfindungsgemäßen Flüssigkeitsauftragsanlage und
- Figur 2: eine Detaildarstellung der Abdeckung der Hochdruckkammer.

In Fig. 1 ist ein Schnitt durch eine erfindungsgemäße Flüssigkeitsauftragsanlage 1 schematisch dargestellt.

In Fig. 1 ist eine erfindungsgemäße Flüssigkeitsauftragsanlage 1 zum Auftragen von Flüssigkeit auf einen Materialkuchen 100 schematisch in der Schnittdarstellung gezeigt. Die Flüssigkeitsauftragsanlage weist eine Fördervorrichtung 3 auf, die in dem gezeigten Ausführungsbeispiel als poröses Förderband 5 ausgebildet ist. Der Materialkuchen 100 liegt auf dem porösen Förderband 5 auf und wird in Förderrichtung, die in Fig. 1 durch einen Pfeil angezeigt ist, transportiert.

Die Flüssigkeitsauftragsanlage 1 weist eine Flüssigkeitsauftragsvorrichtung 7 auf, über die eine zu applizierende Flüssigkeit in flüssiger Form auf den Materialkuchen 100 aufgetragen werden kann.

Das poröse Förderband 5 der Fördervorrichtung 3 bildet oberhalb der Flüssigkeitsauftragsvorrichtung 7 einen porösen Abschnitt 9, wobei das poröse Förderband 5 zumindest in dem porösen Abschnitt 9 permeabel für die Flüssigkeit ist.

Die Flüssigkeitsauftragsvorrichtung 7 weist eine Applikationsvorrichtung 11 auf, die in dem gezeigten Ausführungsbeispiel als Sprühdüse ausgebildet ist. Mittels der Applikationsvorrichtung 11 wird die Flüssigkeit auf die von dem Materialkuchen 100 abgewandte Seite des porösen Abschnitts 9 des Förderbandes 5 in flüssiger Form aufgesprüht.

Die Flüssigkeitsauftragsvorrichtung 7 weist ferner eine Überdruckkammer 13 auf, in der ein erster Überdruck gegenüber der Umgebung herrscht. Der Überdruck kann beispielsweise bei 0,003 bar liegen. Die Überdruckkammer 13 weist eine zu dem porösen Abschnitt 9 des Förderbandes 5 gerichtete Öffnung 15 auf, wobei der poröse Abschnitt 9 des Förderbandes 5 dichtend um die Öffnung 15 anliegt. Der in der Überdruckkammer 13 herrschende Überdruck wirkt somit gegen die von dem Materialkuchen 100 abgewandte Seite des porösen Abschnitts 9. Dadurch entsteht eine Luftströmung, wodurch die auf dieser Seite aufgesprühte Flüssigkeit durch die Poren des porösen Abschnitts 9 transportiert wird. Der Überdruck überwindet somit den in den Poren des porösen Abschnitts 9 herrschenden kapillaren Widerstand, die auf die Flüssigkeit wirkende Schwerkraft sowie den Strömungswiderstand, so dass die Flüssigkeit zu dem Materialkuchen 100 gelangt. Dadurch kann die Flüssigkeit in vorteilhafter Weise auf den Materialkuchen 100 appliziert werden, insbesondere an der Unterseite des Materialkuchens.

In dem in Fig. 1 dargestellten Ausführungsbeispiel ist die Applikationsvorrichtung 11 innerhalb der Überdruckkammer 13 angeordnet. Selbstverständlich ist es auch möglich, dass diese in Förderrichtung vor der Überdruckkammer 13 und somit außerhalb der Überdruckkammer 13 angeordnet ist.

Die Applikationsvorrichtung 11 kann verschwenkbar ausgebildet sein. Ferner kann in der Überdruckkammer 13 eine Reinigungsanlage 17 angeordnet sein, die in Fig. 1 lediglich angedeutet ist. Die Reinigungsanlage 17 besteht aus verschwenkbaren Reinigungsdüsen 19 zum Ausblasen von Luft oder einem Reinigungsfluid. Bei einer Wartung kann mittels der Reinigungsdüsen 19 der poröse Abschnitt 9 des Förderbandes 5 von Materialresten des Materialkuchens und Flüssigkeitsresten gereinigt werden. Darüber hinaus kann die Überdruckkammer 13 mittels der Reinigungsdüsen 19 von Flüssigkeitsresten gereinigt werden.

Die Überdruckkammer 13 kann ferner eine Abflussvorrichtung 21 aufweisen, über die im Betrieb oder während der Wartung Flüssigkeits- und/oder Reinigungsfluidreste abfließen können. Bei Nutzung der Abflussvorrichtung 21 im Betrieb muss an dieser ein Gegendruck herrschen, um zu verhindern, dass der in der Überdruckkammer 13 aufgebaute Überdruck durch die Abflussvorrichtung 21 beeinflusst wird.

In Förderrichtung hinter der ersten Überdruckkammer 13 weist die Flüssigkeitsauftragsvorrichtung 7 ferner eine Hochdruckkammer 23 auf, in der ein zweiter Überdruck gegenüber der Umgebung herrscht. Vorzugsweise ist der zweite Überdruck in der Hochdruckkammer 23 größer als der erste Überdruck in der Überdruckkammer 13. Vorzugsweise beträgt der zweite Überdruck zwischen 0,2 bar und 5 bar. Der poröse Abschnitt 9 des porösen Förderbandes 5 liegt auf einer Abdeckung 25 der Überdruckkammer 23 dichtend auf. Die Abdeckung 25 besitzt mehrere Öffnungen 27, die, wie am besten aus Fig. 2 ersichtlich ist, in der eine Draufsicht auf die Abdeckung 25 schematisch gezeigt ist, in einem Muster angeordnet sind. Bei dem in Fig. 2 dargestellten Ausführungsbeispiel sind die Öffnungen 27 in einem Zick-Zack-Muster angeordnet. Die Anordnung der Öffnungen 27 sowie die Größe der Öffnungen 27 ist dabei so gewählt, dass ein Abheben des Materialkuchens 100 von dem porösen Abschnitt 9 bzw. ein Abheben des Förderbandes 5 von der Abdeckung 25 aufgrund des durch den zweiten Überdruck entstehenden Luftstroms verhindert wird.

Der in der Hochdruckkammer 23 herrschende zweite Überdruck bewirkt, dass eventuell an oder in dem porösen Abschnitt 9 des porösen Förderbandes 5 noch anhaftender Flüssigkeit durch die Poren des porösen Abschnitts zu dem Materialkuchen hin gedrückt werden. Darüber hinaus bewirkt der von dem zweiten Überdruck erzeugte Luftstrom, dass eventuell zwischen dem Materialkuchen 100 und dem porösen Abschnitt 9 des Förderbandes 5 vorhandene Lücken überwunden werden, so dass die Flüssigkeit an dem Materialkuchen 100 anhaftet. Auch kann durch den zweiten Überdruck erreicht werden, dass Flüssigkeit von dem Randbereich des Materialkuchens 100 bei Bedarf tiefer in den Materialkuchen hinein gedrückt wird.

Die in der Überdruckkammer 13 und der Hochdruckkammer 23 herrschenden Überdrücke können über nicht dargestellte Regelvorrichtungen geregelt werden. Dadurch kann eingestellt werden, welche Mengen von Flüssigkeit durch den porösen Abschnitt 9 gedrückt werden und ob die Flüssigkeit ferner weiter ins Innere des Materialkuchens 100 transportiert werden soll.

Der Flüssigkeitsauftragsvorrichtung 7 gegenüberliegend kann eine nicht dargestellte Walze oder ein nicht dargestelltes Pressband angeordnet sein. Mittels diesem wird der Materialkuchen 100 komprimiert, indem der Abstand zwischen dem porösen Abschnitt 9 und der nicht dargestellten Walze oder des nicht dargestellten Pressbandes geringer ist als die normale Höhe des Materialkuchens 100. In Förderrichtung hinter der Walze bzw. hinter dem Pressband kann sich der Materialkuchen 100 wieder entspannen, wodurch ein Unterdruck im Inneren des Materialkuchens entsteht und durch diesen "Schwammeffekt" die Flüssigkeit in vorteilhafter Weise an dem Materialkuchen 100 gehalten wird bzw. in das Innere des Materialkuchens 100 befördert wird.

Die Porenweite des porösen Abschnitts 9 kann beispielsweise zwischen 0,05 mm und 2 mm aufweisen. Das poröse Förderband 5 kann beispielsweise als ein Textil ausgebildet sein oder aus einer Gitterstruktur bestehen. Dabei kann der poröse Abschnitt 9 eine Oberfläche aufweisen, wobei der durch das Material des Förderbandes gebildete Anteil zwischen 50% und 95% beträgt.

Die erfindungsgemäße Flüssigkeitsauftragsanlage 1 hat den Vorteil, dass beispielsweise ein Befeuchtungsmittel in besonders vorteilhafter Weise in flüssiger Form auf einen Materialkuchen 100 aufgetragen werden kann. Dadurch ist eine sehr genaue Dosierung des Befeuchtungsmittels möglich. Die erfindungsgemäße Flüssigkeitsauftragsanlage 1 kann insbesondere bei Pressen zur Herstellung von Werkstoffplatten eingesetzt werden.

Die Flüssigkeitsauftragsanlage 1 kann ferner eine zweite Flüssigkeitsauftragsvorrichtung aufweisen, die in ähnlicher oder identischer Form zu der Flüssigkeitsauftragsvorrichtung 7 an der Oberseite des Materialkuchens 100 angeordnet ist. Selbstverständlich kann die Flüssigkeitsauftragsanlage 1 auch eine zweite Flüssigkeitsauftragsvorrichtung aufweisen, die die Flüssigkeit auf andere Art und Weise, beispielsweise über Walzen, auf dem Materialkuchen 100 aufträgt.

## Patentansprüche

1. Flüssigkeitsauftragsanlage (1) zum Auftragen von Flüssigkeit auf einen auf einer Fördervorrichtung (3) transportierten Materialkuchen (100) mit einer Flüssigkeitsauftragsvorrichtung (7),
**dadurch gekennzeichnet,**
**dass** die Fördervorrichtung (3) einen porösen Abschnitt (9) aufweist, auf dem der Materialkuchen (100) aufliegt oder an dem Materialkuchen (100) anliegt und der für eine zu applizierende Flüssigkeit permeabel ist,
**dass** die Flüssigkeitsauftragsvorrichtung (7) eine Applikationsvorrichtung (11) aufweist, über die die zu applizierende Flüssigkeit auf die von dem Materialkuchen (100) abgewandte Seite des porösen Abschnitts (9) der Fördervorrichtung (3) applizierbar ist, und
**dass** die Flüssigkeitsauftragsvorrichtung (7) eine Überdruckkammer (13) mit einem ersten Überdruck gegenüber der Umgebung aufweist, an der der poröse Abschnitt (9) der Fördervorrichtung (3) vorbeigeführt wird, wobei die applizierte Flüssigkeit über den ersten Überdruck durch den porösen Abschnitt (9) der Fördervorrichtung (3) transportierbar ist oder durch den ersten Überdruck an dem porösen Abschnitt (9) gehalten wird.

2. Flüssigkeitsauftragsanlage (1) nach Anspruch 1, **dadurch gekennzeichnet, dass** die Applikationsvorrichtung (11) in der Überdruckkammer (13) angeordnet ist.

3. Flüssigkeitsauftragsanlage (1) nach Anspruch 1 oder 2, **dadurch gekennzeichnet, dass** die Überdruckkammer (13) eine zu dem porösen Abschnitt (9) gerichtete Öffnung (15) aufweist, wobei der poröse Abschnitt (9) der Fördervorrichtung (3) dichtend um die Öffnung (15) anliegt.

4. Flüssigkeitsauftragsanlage (1) nach einem der Ansprüche 1 bis 3, **dadurch gekennzeichnet, dass** die Flüssigkeitsauftragsvorrichtung (7) eine Hochdruckkammer (23) mit einem zweiten Überdruck gegenüber der Umgebung aufweist, wobei die Hochdruckkammer (13) in Förderrichtung des Materialkuchens (100) hinter der Überdruckkammer (13) angeordnet ist.

5. Flüssigkeitsauftragsanlage (1) nach Anspruch 4, **dadurch gekennzeichnet, dass** die Hochdruckkammer (23) eine Abdeckung (25) mit mehreren Öffnungen (27) aufweist, wobei der poröse Abschnitt (9) der Fördervorrichtung (3) dichtend an der Abdeckung (25) anliegt.

6. Flüssigkeitsauftragsanlage (1) nach einem der Ansprüche 1 bis 5, **gekennzeichnet durch** eine Reinigungsanlage (17) zur Reinigung der Fördervorrichtung (3) und/oder der Überdruckkammer (13).

7. Flüssigkeitsauftragsanlage (1) nach Anspruch 6, **dadurch gekennzeichnet, dass** die Reinigungsanlage (17) Reinigungsdüsen (19) zum Ausblasen von Luft oder einem Reinigungsfluid aufweist.

8. Flüssigkeitsauftragsanlage (1) nach einem der Ansprüche 1 bis 7, **dadurch gekennzeichnet, dass** die Fördervorrichtung (3) als poröses Förderband (5) ausgebildet ist, das den porösen Abschnitt (9) bildet.

9. Flüssigkeitsauftragsanlage (1) nach einem der Ansprüche 1 bis 8, **dadurch gekennzeichnet, dass** der poröse Abschnitt (9) eine Porenweite zwischen 0,05 mm und 2 mm aufweist.

10. Flüssigkeitsauftragsanlage (1) nach einem der Ansprüche 1 bis 9, **dadurch gekennzeichnet, dass** der poröse Abschnitt (9) eine Oberfläche aufweist, deren durch Material der Fördervorrichtung (3) gebildete Anteil zwischen 50% und 95% beträgt.

11. Flüssigkeitsauftragsanlage (1) nach einem der Ansprüche 1 bis 10, **gekennzeichnet durch** eine Walze, die den Materialkuchen (100) gegen die Fördervorrichtung (3) presst, wobei die Walze der Flüssigkeitsauftragsvorrichtung (7) direkt gegenüber liegt oder in Förderrichtung des Materialkuchens (100) unmittelbar vor der Flüssigkeitsauftragsvorrichtung (7) angeordnet ist.

12. Flüssigkeitsauftragsanlage (1) nach einem der Ansprüche 1 bis 10, **gekennzeichnet durch** ein Pressband, das den Materialkuchen (100) gegen die Fördervorrichtung (3) presst, wobei das Pressband der Flüssigkeitsauftragsvorrichtung (7) direkt gegenüber liegt, in Förderrichtung des Materialkuchens (100) unmittelbar vor der Flüssigkeitsauftragsvorrichtung (7) angeordnet ist oder die Flüssigkeitsauftragsvorrichtung (7) überspannt.

13. Verfahren zum Auftrage von Flüssigkeit auf einen Materialkuchen (100), **gekennzeichnet durch** folgende Schritte:
- Applizieren einer zu applizierenden Flüssigkeit auf einen porösen Abschnitt (9) einer Fördervorrichtung (3), die den Materialkuchen (100) befördert;
- Beaufschlagen des porösen Abschnitts (9) mit einem ersten Überdruck, wobei der erste Überdruck die Flüssigkeit **durch** den porösen Abschnitt (9) transportiert oder die Flüssigkeit an dem porösen Abschnitt (9) hält.

14. Verfahren nach Anspruch 13, **gekennzeichnet durch** den Schritt:
- anschließendes Beaufschlagen des porösen Abschnitts (9) mit einem zweiten Überdruck, wobei der zweite Überdruck größer als der erste Überdruck ist.

15. Verfahren nach Anspruch 13 oder 14, **dadurch gekennzeichnet, dass** der erste und/oder der zweite Überdruck regelbar sind, wobei vorzugsweise der erste Überdruck maximal 0,3 bar und/oder der zweite Überdruck maximal 5 bar beträgt.

## Claims

1. A liquid application system (1) for the application of liquid to a material cake (100) transported on a conveyor device (3) having a liquid application device (7),
**characterized in that**
the conveyor device (3) comprises a porous section (9) on which the material cake (100) lies or which the material cake (100) contacts and which is permeable to a liquid to be applied,
the liquid application device (7) comprises an application device (11) via which the liquid to be applied can be applied to the side of the porous section (9) of the conveyor device (3) facing away from the material cake (100), and
the liquid application device (7) comprises an overpressure chamber (13) with a first overpressure relative to the environment by which the porous section (9) of the conveyor device (3) passes, wherein the applied liquid can be transported via the first overpressure through the porous section (9) of the conveyor device (3) or be retained via the first overpressure to the porous section (9).

2. The liquid application system (1) of claim 1, **characterized in that** the application device (11) is arranged in the overpressure chamber (13).

3. The liquid application system (1) of claim 1 or 2, **characterized in that** the overpressure chamber (13) comprises an opening (15) directed towards the porous section (9), the porous section (9) of the conveyor device (3) sealingly surrounding the opening (15).

4. The liquid application system (1) of one of claims 1 to 3, **characterized in that** the liquid application device (7) comprises a high-pressure chamber (23) with a second overpressure relative to the environment, the high-pressure chamber (13) being arranged downstream of the overpressure chamber (13), seen in the conveying direction of the material cake (100).

5. The liquid application system (1) of claim 4, **characterized in that** the high-pressure chamber (23) comprises a cover (25) with a plurality of openings (27), the porous section (9) of the conveyor device (3) sealingly contacting the cover (25).

6. The liquid application system (1) of one of claims 1 to 5, **characterized by** a cleaning system (17) for cleaning the conveyor device (3) and/or the overpressure chamber (13).

7. The liquid application system (1) of claim 6, **characterized in that** the cleaning system (17) comprises cleaning nozzles (19) for ejecting air or a cleaning fluid.

8. The liquid application system (1) of one of claims 1 to 7, **characterized in that** the conveyor device (3) is designed as a porous conveyor belt (5) which forms the porous section (9).

9. The liquid application system (1) of one of claims 1 to 8, **characterized in that** the porous section (9) has a pore width between 0.05 mm and 2 mm.

10. The liquid application system (1) of one of claims 1 to 9, **characterized in that** the porous section (9) comprises a surface, wherein the percentage of the surface area formed by the material of the conveyor device (3) is between 50% and 95%.

11. The liquid application system (1) of one of claims 1 to 10, **characterized by** a roll pressing the material cake (100) against the conveying device (3), the roll being arranged directly opposite the liquid application device (7) or being situated immediately upstream of the liquid application device (7), seen in the conveying direction of the material cake (100).

12. The liquid application system (1) of one of claims 1 to 10, **characterized by** a pressing band pressing the material cake (100) against the conveying device (3), wherein the pressing cake is arranged directly opposite the liquid application device (7), is situated immediately upstream of the liquid application device (7), seen in the conveying direction of the material cake (100) or spans the liquid application device (7).

13. A method for the application of liquid onto a material cake (100), **characterized by** the following steps:
- applying a liquid to be applied onto a porous section (9) of a conveyor device (3) that transports the material cake (100),
- applying a first overpressure onto the porous section (9), wherein the first overpressure transports the liquid through the porous section (9) or retains the liquid on the porous section (9).

14. The method of claim 13, **characterized by** the following step:
- subsequently applying a second overpressure onto the porous section (9), the second overpressure being higher than the first overpressure.

15. The method of claim 13 or 14, **characterized in that** the first and/or the second overpressure are controllable, wherein preferably the first overpressure is 0.3 bar at most and/or the second overpressure is 5 bar at most.

## Revendications

1. Installation d'application de liquide (1) destinée à des applications de liquide sur une masse de matière (100) transportée sur un dispositif de convoyage (3) avec un dispositif d'application de liquide (7),
**caractérisée en ce que**
le dispositif de convoyage (3) présente une section (9) poreuse, sur laquelle la masse de matière (100) est placée ou contre laquelle la masse de matière (100) est placée et laquelle est perméable pour un liquide devant être appliqué ;
**caractérisée en ce que**
le dispositif d'application de liquide (7) présente un dispositif d'application (11), par l'intermédiaire duquel le liquide devant être appliqué peut être appliqué sur la face de la section (9) poreuse du dispositif de convoyage (3), laquelle face se trouve à l'opposé de la masse de matière (100) est ; et
**caractérisée en ce que**
le dispositif d'application de liquide (7) présente une chambre de surpression (13) qui comporte une première surpression vis-à-vis de l'environnement et par-devant laquelle la section (9) poreuse du dispositif de convoyage (3) est guidée, selon laquelle le liquide appliqué peut être transporté à travers la section (9) poreuse du dispositif de convoyage (3), par l'intermédiaire de la première surpression, ou est conservé au niveau de la section (9) poreuse en raison de la première surpression.

2. Installation d'application de liquide (1) selon la revendication 1, **caractérisée en ce que** le dispositif d'application (11) est disposé dans la chambre de surpression (13).

3. Installation d'application de liquide (1) selon la revendication 1 ou 2, **caractérisée en ce que** la chambre de surpression (13) présente une ouverture (15) dirigée vers la section (9) poreuse, selon laquelle la section (9) poreuse du dispositif de convoyage (3) est placée de manière étanche autour de l'ouverture (15).

4. Installation d'application de liquide (1) selon l'une des revendications 1 à 3, **caractérisée en ce que** le dispositif d'application de liquide (7) présente une chambre à haute pression (23) qui comporte une deuxième surpression vis-à-vis de l'environnement, selon laquelle la chambre à haute pression (13) est disposée à l'arrière de la chambre de surpression (13), dans la direction de transport de la masse de matière (100).

5. Installation d'application de liquide (1) selon la revendication 4, **caractérisée en ce que** la chambre à haute pression (23) présente un recouvrement (25) doté de plusieurs ouvertures (27), selon laquelle la section (9) poreuse du dispositif de convoyage (3) est placée de manière étanche au niveau du recouvrement (25).

6. Installation d'application de liquide (1) selon l'une des revendications 1 à 5, **caractérisée par** une installation de nettoyage (17) qui est destinée au nettoyage du dispositif de convoyage (3) et/ou de la chambre de surpression (13).

7. Installation d'application de liquide (1) selon la revendication 6, **caractérisée en ce que** l'installation de nettoyage (17) présente des buses de nettoyage (19) en vue de permettre l'injection d'air ou d'un fluide de nettoyage par soufflage.

8. Installation d'application de liquide (1) selon l'une des revendications 1 à 7, **caractérisée en ce que** le dispositif de convoyage (3) est conçu sous la forme d'une bande de convoyeur (5) poreuse, laquelle forme la section (9) poreuse.

9. Installation d'application de liquide (1) selon l'une des revendications 1 à 8, **caractérisée en ce que** la section (9) poreuse présente une taille de pores comprise entre 0,05 mm et 2 mm.

10. Installation d'application de liquide (1) selon l'une des revendications 1 à 9, **caractérisée en ce que** la section (9) poreuse présente une surface, dont la proportion formée par la matière du dispositif de convoyage (3) est comprise entre 50 % et 95 %.

11. Installation d'application de liquide (1) selon l'une des revendications 1 à 10, **caractérisée par** un rouleau qui vient comprimer la masse de matière (100) contre le dispositif de convoyage (3), selon laquelle le rouleau est placé directement en face du dispositif d'application de liquide (7) ou est disposé juste devant le dispositif d'application de liquide (7), dans la direction de transport de la masse de matière (100).

12. Installation d'application de liquide (1) selon l'une des revendications 1 à 10, **caractérisée par** une courroie de pressage qui vient comprimer la masse de matière (100) contre le dispositif de convoyage (3), selon laquelle la courroie de pressage est placée directement en face du dispositif d'application de liquide (7), est disposée juste devant le dispositif d'application de liquide (7), dans la direction de transport de la masse de matière (100), ou recouvre le dispositif d'application de liquide (7).

13. Procédé destiné à des applications de liquide sur une masse de matière (100), **caractérisé par** les phases suivantes :
- application d'un liquide devant être appliqué sur une section (9) poreuse d'un dispositif de convoyage (3) qui transporte la masse de matière (100) ;
- alimentation d'une première surpression appliquée sur la section (9) poreuse, où la première surpression permet de transporter le liquide à travers la section (9) poreuse ou maintient le liquide au niveau de la section (9) poreuse.

14. Procédé selon la revendication 13, **caractérisé par** la phase suivante :
- alimentation consécutive d'une deuxième surpression appliquée sur la section (9) poreuse, où la deuxième surpression est supérieure à la première surpression.

15. Procédé selon la revendication 13 ou 14, **caractérisée en ce que** la première et/ou la deuxième surpression peuvent être régulées, selon lequel, de préférence, la première surpression s'élève au plus à 0,3 bar et/ou la deuxième surpression s'élève au plus à 5 bars.
